# EUROPÄISCHE PATENTSCHRIFT

(11) **EP 0 010 768 B1**
(45) Veröffentlichungstag und Bekanntmachung des Hinweises auf die Patenterteilung: **05.05.1982**
(21) Anmeldenummer: 79104279.9
(22) Anmeldetag: 02.11.1979
(51) Int. Cl.: F15B 21/00, F01L 1/24, F16H 53/06

(54) **Hydraulisches Spielausgleichselement**
Hydraulic backlash adjuster
Dispositif hydraulique de rattrapage

(30) Priorität: 03.11.1978 DE 2847699
(43) Veröffentlichungstag der Anmeldung: 14.05.1980
(73) Patentinhaber: Kamax-Werke Rudolf Kellermann GmbH & Co. KG, D-37520 Osterode (DE)
(72) Erfinder: Turlach, Gerhard, Ing. grad, D-3360 Osterode (DE); Michel, Diethard, Ing. grad, D-3360 Osterode (DE); Hetterscheidt, Günter, D-3360 Osterode 22 (DE)
(74) Vertreter: Bibrach, Rudolf

## Beschreibung

Die Erfindung bezieht sich auf ein hydraulisches Spielausgleichselement mit einem in einem Zylinder verschiebbar geführten Kolben und einem zwischen Kolben und Zylinder gebildeten Arbeitsraum und einem im Kolben und/ oder im Zylinder angeordneten nach aussen druckdicht abgeschlossenen Vorratsraum, der teilweise mit einem Luftpolster und teilweise mit Hydraulikflüssigkeit gefüllt ist und in dem ein die Verschäumung von Luft in Hydraulikflüssigkeit behinderndes Element vorgesehen ist, wobei der Vorratsraum mit dem Arbeitsraum über einen ein Rückschlagventil aufweisenden Kanal in Verbindung steht und der Arbeitsraum mit dem Vorratsraum über einen Drosselspalt verbunden ist. Derartige hydraulische Spielausgleichselemente werden insbesondere für die Steuerung der Ventile von Brennkraftmaschinen eingesetzt.

Die US-A-2694388 und die DE-A-2911550 zeigen ein derartiges hydraulisches Spielausgleichselement, bei welchem der Vorratsraum druckdicht gegenüber der Atmosphäre abgeschlossen ist. Im Vorratsraum ist ein Luftpolster angeordnet und vorgesehen, welches von der Hydraulikflüssigkeit im Vorratsraum durch eine Membran, einen eine Kammer für das Luftpolster bildenden Ballonkörper od. dgl. getrennt ist. Die Membran ist dabei flüssigkeits- und luftdicht ausgebildet, so dass das Luftpolster jederzeit wirksam getrennt von der Hydraulikflüssigkeit im Vorratsraum gehalten wird. Das eingeschlossene Luftpolster ist geeignet, auftretende Druckspitzen kurzzeitig aufzunehmen und an die Hydraulikflüssigkeit im Vorratsraum wieder abzugeben, wenn bei geöffnetem Rückschlagventil ein Nachfüllen des Arbeitsraumes aus dem Vorratsraum heraus erforderlich ist. Während das von der Membran eingeschlossene Luftpolster keine Möglichkeit hat, mit der Hydraulikflüssigkeit aufzuschäumen, enthält die Hydraulikflüssigkeit selbst noch einen gewissen Luftanteil, der immer im Kreislauf der Hydraulikflüssigkeit beinhaltet bleibt und dessen Nachteile durch die Anordnung des abgeschlossenen Luftpolsters auch nicht beseitigt werden. Dieser Luftanteil in der Hydraulikflüssigkeit kann dadurch in nachteiliger Weise besonders hoch werden, wenn beim Füllen des hydraulischen Spielausgleichselementes Luft ausserhalb der Membran im Vorratsraum mit eingeschlossen wird, die dann im Betrieb des Ausgleichselementes notwendigerweise aufschäumt und auch über das Rückschlagventil in den Arbeitsraum gelangt.

Aus der US-A-3 025 842 oder auch der US-A-2 246 330 sind Spielausgleichselemente bekannt, deren Vorratsraum jedoch nicht druckdicht gegenüber der Atmosphäre abgeschlossen ist, sondern mit dem ölkreislauf der'Brennkraftmaschine in Verbindung steht. Auch das Öl des Ölkreislaufes neigt innerhalb desselben zum Aufschäumen, so dass beim Nachfüllen des Vorratsraumes auch Luft mit eingebracht wird. Um diesem Einschleppen von Luft entgegenzuwirken, sind am Übergang zwischen dem ölkreislauf und dem Vorratsraum ein oder mehrere filterartig wirkende Elemente, die insbesondere aus faserigem Material bestehen, angeordnet. Diese Filterelemente sollen eine Abscheidung der neu mit eingeschleppten Luft bewirken, so dass eine Luftanreicherung innerhalb des Vorratsraumes vermieden wird. Auch mit dieser Konstruktion wird auf die Luft, die innerhalb der Hydraulikflüssigkeit im Arbeitsraum und im Vorratsraum enthalten ist, kein ausreichender Einfluss genommen. Ganz abgesehen davon kann die in diesem Kreislauf enthaltene Luft ungehindert immer wieder aufschäumen und auf diese Art und Weise auch in den Arbeitsraum gelangen. Darüber hinaus besitzen derartige Ausgleichselemente aber auch den Nachteil, dass infolge des Anschlusses des Vorratsraumes an den Motorölkreislauf die Luft auch wieder entweichen kann und sodann die Möglichkeit fehlt, dass die Luft als Luftpolster wirkend Druckspitzen kurzzeitig speichern kann.

Ein weiteres Spielausgleichselement zeigt die US-A-2096257. Dabei handelt es sich ebenfalls um ein Element, bei dem der Vorratsraum unter Atmosphärendruck steht, so dass die erwünschte Wirkung vorhandener Luft als Luftpolster bzw. Druckspeicher nicht eintritt. Bei diesem bekannten Spielausgleichselement ist der Vorratsraum ganz bewusst teilweise mit Hydraulikflüssigkeit und teilweise mit Luft gefüllt, wobei die Hydraulikflüssigkeit in direkter ungehinderter Verbindung zu der Luft steht, so dass der Aufschäumvorgang in keiner Weise behindert wird. Am Übergang von dem Vorratsraum in den das Rückschlagventil tragenden Kanal, der zum Arbeitsraum führt, ist ein Filter angeordnet, welches die Aufgabe hat, die in der Hydraulikflüssigkeit aufgeschäumte Luft abzuscheiden und an einem Durchtritt in den Arbeitsraum zu hindern. Das Filter besitzt jedoch hinsichtlich seiner Abscheidewirkung nur eine begrenzte Wirksamkeit. Infolge der fortlaufenden ungehinderten Verschäumung im Vorratsraum wird sich ein erhöhter Luftanteil im Arbeitsraum einstellen, der die lmkompressibilität beeinträchtigt. Ausserdem behindert das Filter am Eingang des Kanals zwischen Vorratsraum und Arbeitsraum den ungehinderten schnellen Durchtritt von Hydraulikflüssigkeit in den Arbeitsraum in nachteiliger Weise. Bei hohen Drehzahlen reicht deshalb diese Behinderung schon aus, um den Nachfüllvorgang nur begrenzt ablaufen zu lassen, so dass letztlich ein Leerpumpen des Arbeitsraumes bei bestimmten Betriebsbedingungen eintritt.

Das Problem in der der Hydraulikflüssigkeit gelösten Luft wird in der DE-A-2517370 angesprochen. Die Hydraulikflüssigkeit soll in den Arbeitsraum und in den Vorratsraum völlig luftfrei eingefüllt werden. Die Vorratsraum ist nach aussen weitgehend flüssigkeitsdicht gestaltet, d.h. von einem Schlauchabschnitt aus gummiartigem Material gegen den Austritt von Flüssigkeit gedichtet. Auf die Aussenseite des Schlauchabschnittes wirkt die Atmosphäre bzw. der Öldruck des Schmieröikreisiaufes ein. Hier fehlt die Möglichkeit, in einem Luftpolster Druckspitzen kurzzeitig aufzunehmen und wieder abzugeben, andererseits wird aber das Aufschäumen von Luft innerhalb des Vorratsraumes wirksam vermieden. Das Füllen des Ausgleichselementes mit luftfreier Hydraulikflüssigkeit erfordert aber bestimmte Vorkehrungen und eine hohe Sorgfalt. Da keinerlei Luft innerhalb der Hydraulikflüssigkeit vorhanden sein soll, ist es erforderlich, die Leckmenge im 'Drosseispait sehr genau festzulegen, damit dieses Element in einem Drehzahlbereich zufriedenstellend arbeiten kann. Wird das Element auf niedrige Drehzahlen ausgerichtet, dann versagt es bei hohen Drehzahlen und umkehrt. Es kann sowohl ein Aufpumpen als auch ein Leerpumpen eintreten, was beides schädlich ist. Ein Aufpumpen kann zur gewaltsamen Zerstörung des Ventiltriebes führen. Beim Leerpumpen wird das erforderliche Ventilspiel überhaupt nicht mehr eingehalten.

Der Erfindung liegt die Aufgabe zugrunde, ein autarkes Spielausgleichselement, welches also von der Aufschäumung des Motoröls unabhängig ist, so auszubilden, dass weder ein Aufpumpen noch ein Leerpumpen des Arbeitsraumes unter Betriebsbedingungen, insbesondere bei hohen Drehzahlen, auftritt. Dabei soll einerseits in vorteilhafter Weise die bekannte Wirkung eines Luftspolsters genutzt werden, um Druckspitzen aufzunehmen und mit ausreichendem Druckgefälle während der kurzen zur Verfügung stehenden Zeit jeweils die Leckmenge zwischen Arbeitsraum und Vorratsraum zu ergänzen. Dabei muss jedoch das Eindringen der mit Luft vermischten Hydraulikflüssigkeit in den Arbeitsraum verhindert werden, d.h. die in den Arbeitsraum gelangende Flüssigkeit muss weitgehend luftfrei sein, d.h. darf Luft nur bis zu einem gewissen Grenzwert enthalten.

Erfindungsgemäss wird dies dadurch erreicht, dass das die Verschäumung behindernde Element eine Füllung aus Füllkörpern ist, die zwischen sich feinverteilt das Luftpolster aufnehmen. Damit ist es möglich, in einfacher Weise das Spielausgleichselement mit Hydraulikflüssigkeit, die einen bestimmten Luftanteil enthält, zu füllen. Ein gesondertes Einführen von Luft wird vermieden. Durch die Anordnung der Füllung aus Füllkörpern lagert sich zumindest ein Teil der Luft feinverteilt und als Luftpolster wirkend an, zwischen bzw. in den Füllkörpern ab, wo es weitgehend ortsfest aufgehoben ist. Dieses Luftpolster ist einerseits wirksam an einem Aufschäumen gehindert, da es durch Kräfte innerhalb der Füllkörperfüllung gehindert ist, sich zu lösen und in der Hydraulikflüssigkeit aufzuschäumen. Andererseits ist es möglich, damit den Luftanteil der Hydraulikflüssigkeit im Arbeitsraum festzulegen und zu begrenzen, so dass die Inkompressibiiität der Hydraulikflüssigkeit nur in dem für das ordnungsgemässe Arbeiten des Spielausgleichselementes erforderlichen Masse beeinträchtigt wird. Wesentlich ist also dabei, durch die Füllkörper die Luft feinverteilt in den Zwischenräumen oder im Innern der Füllkörper festzuhalten, wo sie insgesamt ein Luftpolster bildet, aber andererseits keine Möglichkeit besteht, zu einem nennenswerten Teil innerhalb der Hydraulikflüssigkeit aufzuschäumen.

Die Füllung aus Füllkörpern kann den gesamten Vorratsraum ausfüllen. Im allgemeinen genügt es jedoch bereits, wenn ein Teil des Vorratsraumes mit einer Füllkörperfüllung versehen ist.

Die Füllkörper können eine luft- und flüssigkeitsdichte Oberfläche aufweisen, also beispielsweise aus Glaskugeln, Kunststoffperlen od. dgl. bestehen. Die Grösse der Füllkörper ist von wesentlichem Einfluss auf das Festhaltevermögen der feinverteilten Luft. Die Füllkörper lassen sich in den ansonsten druckdicht abgeschlossenen Vorratsraum auch sehr einfach durch den Kanal einfüllen, der den Vorratsraum mit dem Arbeitsraum verbindet.

Es ist aber auch möglich, dass die Füllkörper aus einem schwammartigen Material bestehen, welches mit Hydraulikflüssigkeit getränkt ist, die mit ihrem vorgegebenen Luftanteil das Luftpolster bildet.

Ausführungsbeispiele der Erfindung sind in der Zeichnung dargestellt und werden im folgenden näher beschrieben. Es zeigen:
Fig. 1 einen Querschnitt durch das Spielausgleichselement als hydraulischer Tassenstösse_{'}l,
Fig. 2 einen Querschnitt durch das Spielausgleichselement als hydraulischer Stössel und
Fig. 3 einen Querschnitt durch das Spielausgleichselement als hydraulischer Stössel in einer weiteren Ausführungsform.

Das _{'}in Fig. 1 dargestellte hydraulische Spielausgleichselement besteht im wesentlichen aus zwei gegeneinander verschiebbaren Teilen, nämlich einem Kolben 1 und einem zugehörigen Zylinder 2. Der Zylinder '2 selbst ist auch wieder gleitend mit einem entsprechenden Gehäuseteil, welches hier nicht dargestellt ist, gelagert. Im Zylinder 2 ist ein Vorratsraum 3 vorgesehen, der mit Hydraulikflüssigkeit gefüllt ist. Der Vorratsraum 3 ist druckdicht gegenüber der Atmosphäre ausgebildet. Zwischen Kolben 1 und Zylinder 2 ist weiterhin ein Arbeitsraum 5 vorgesehen, der ebenfalls mit Hydraulikflüssigkeit gefüllt ist. In den Kanal 6 zwischen Vorratsraum 3 und Arbeitsraum 5 ist ein Rückschlagventil 7 eingeschaltet. Der Kolben 1 ist gegenüber dem Zylinder 2 über eine Feder 8 abgestützt, die auch an anderer Stelle, jedoch gleichwirkend, vorgesehen sein kann. Die Verbindung von dem Arbeitsraum 5 zu dem Vorratsraum 3 ergibt sich über einen als Ringspalt ausgebildeten Drosselspalt 9 zwischen Zylinder 2 und Kolben 1. Der Kreislauf der Hydraulikflüssigkeit ist also damit und mit Hilfe des Rückschlagventils 7 eindeutig bestimmt. Hydraulikflüssigkeit 14 kann vom Vorratsraum 3 nur über den Kanal 6 in den Arbeitsraum 5 gelangen. Andererseits kann aus dem Arbeitsraum 5 verdrängte Hydraulikflüssigkeit 14 nur über den Drosselspalt 9 in den Vorratsraum 3 gelangen. Zu diesem Zweck endet der Drosselspalt 9 an einer Ringnut 10 mit Bohrung 11, die an den Vorratsraum 3 anschliesst. Neben einer Dichtung 4 zwischen Zylinder und Kolben ist eine eingedrückte Kreisringplatte 21 vorgesehen, die beide für eine druckdichte Ausbildung des Vorratsraumes 3 gegenüber der Atmosphäre sorgen. Im Vorratsraum 3 sind Füllkörper entweder zusammenhängend oder als lose Schüttung vorgesehen, die zwischen sich feinverteilt Luft in Form eines Luftpolsters 13 aufnehmen, so dass diese Luft sich von den Füllkörpern 22 auch bei hohen Beschleunigungskräften nicht lösen kann und daher auch nicht aufschäumt. Andererseits aber ist das Luftpolster 13 ausreichend, um Druckspitzen aufzunehmen und wieder abzugeben und damit so zu wirken, wie dies beschrieben wurde.

Fig. 2 zeigt einen hydraulischen Stössel, dessen im Kolben 1 ausgebildeter Vorratsraum 3 mit einer diesen ganz einnehmenden Füllung aus Füllkörpern 22 versehen ist, wie sie anhand des Tassenstössels gemäss Fig. 1 bereits erläutert wurden. Die Füllkörper 22 können mit dichter Oberfläche ausgebildet sein, also luftdichte Körper darstellen, beispielsweise Glaskugeln, Kunststoffperlen od. dgl. Es ist aber auch möglich, gemäss Fig. 3 als Schwellkörper ausgebildete Füllkörper 23 aus schwammartigem Material einzubringen, die zumindest teilweise in ihrem Innern die Luft bzw. insgesamt das Luftpolster 13 aufnehmen und binden.

## Patentansprüche

1. Hydraulisches Spielausgleichselement mit einem in einem Zylinder verschiebbar geführten Kolben und einem zwischen Kolben und Zylinder gebildeten Arbeitsraum und einem im Kolben und/oder im Zylinder angeordneten nach aussen druckdicht abgeschlossenen Vorratsraum, der teilweise mit einem Luftpolster und teilweise mit Hydraulikflüssigkeit gefüllt ist und in dem ein die Verschäumung von Luft in Hydraulikflüssigkeit behinderndes Element vorgesehen ist, wobei der Vorratsraum mit dem Arbeitsraum über einen ein Rückschlagventil aufweisenden Kanal in Verbindung steht und der Arbeitsraum mit dem Vorratsraum über einen Drosselspalt verbunden ist, dadurch gekennzeichnet, dass das die Verschäumung behindernde Element eine Füllung aus Füllkörpern (22; 23) ist, die zwischen sich feinverteilt das Luftpolster (13) aufnehmen.

2. Spielausgleichselement nach Anspruch 1, dadurch gekennzeichnet, dass die Füllung aus Füllkörpern (22, 23) den gesamten Vorratsraum (3) ausfüllt.

3. Spielausgleichselement nach Anspruch 1 oder 2, dadurch gekennzeichnet, dass die Füllkörper (22) eine luft- und flüssigkeitsdichte Oberfläche aufweisen.

4. Spielausgleichselement nach Anspruch 1 oder 2, dadurch gekennzeichnet, dass die Füllkörper (23) aus einem schwammartigen Material bestehen, welches mit Hydraulikflüssigkeit (14) getränkt ist, die mit ihrem vorgegebenen Luftanteil das Luftpolster (13) bildet.

## Claims

1. Hydraulic play-compensating element with a piston displaceably guided in a cylinder and a working chamber formed between piston and cylinder and a reservoir chamber which is arranged in the piston and/or cylinder, is closed off outwardly to the pressure-tight, is partially filled by an air cushion and partly by hydraulic fluid and in which an element hindering the foaming of air in hydraulic fluid is provided, wherein the reservoir chamber stands in communication with the working chamber through a channel displaying a non-return valve and the working chamber is connected through a throttle gap, characterised thereby, that the element hindering the foaming is a filling of filler bodies (22; 23), which receive the air cushion (13) finely distributed between them.

2. Hydraulic play-compensating element according to claim 1, characterised thereby, that the filling of filler bodies (22, 23) fills out the entire reservoir chamber (3).

3. Hydraulic play-compensating element according to claim 1 or 2, characterised thereby, that the filler bodies (22) display a surface tight to air and fluid.

4. Hydraulic play-compensating element according to claim 1 or 2, characterised thereby, that the filler bodies (23) consist of a sponge- like material which is impregnated with hydraulic fluid (14), which by its predetermined air component forms the air cushion (13).

## Revendications

1. Dispositif hydraulique de rattrapage de jeu comportant un piston déplaçable, guidé dans un cylindre, et une chambre de travail, aménagée entre piston et cylindre, ainsi qu'un réservoir, dans le piston, ou bien, dans le cylindre, hermétiquement clos vers l'extérieur par rapport à la pression et rempli, en partie d'un coussin d'air, en partie d'un liquide hydraulique et dans lequel est prévu un élément empêchant l'air de produire de la mousse dans le liquide, le réservoir et la chambre de travail communiquant l'un avec l'autre par l'intermédiaire d'un canal présentant un clapet de retenue et la chambre étant reliée au réservoir par une fente d'étranglement, caractérisé en ce que l'élément empêchant la formation de mousse est un remplissage de produits destinés à cet effet (22, 23) qui absorbent entre eux, finement réparti, le coussin d'air (13).

2. Dispositif de rattrapage de jeu suivant la revendication 1, caractérisé en ce que le réservoir est complètement rempli des produits de remplissage (22, 23). 3. Dispositif de rattrapage de jeu suivant la revendication 1 ou 2, caractérisé en ce que les produits de remplissage présentent une surface étanche à l'air et au liquide.

4. Dispositif de rattrapage de jeu suivant la revendication 1 ou 2, caractérisé en ce que les produits de remplissage (23) sont constitués par un matériau spongieux, imprégné du liquide hydraulique (14), qui, avec la quantité d'air qu'on lui a incorporée antérieurement, constitue le coussin d'air (13).
